# EUROPÄISCHE PATENTSCHRIFT

(11) **EP 1 326 222 B1**
(45) Veröffentlichungstag und Bekanntmachung des Hinweises auf die Patenterteilung: **24.12.2008**
(21) Anmeldenummer: 02090192.2
(22) Anmeldetag: 28.05.2002
(51) Int. Cl.: G08G 1/01

(54) **Verfahren zur selbstkonsistenten Schätzung von prädiktiven Reisezeiten bei Verwendung von mobilen oder stationären Detektoren zur Messung erfahrener Reisezeiten**
Method for self consistent estimation of predictive travel times for use with mobile or stationary detectors for measuring run travel times
Procédé pour la estimation consistante en soi même de la durée du trajet prédictive à des fins avec détecteurs mobiles ou stationnaires pour mesurer des durées du trajet allées

(30) Priorität: 03.01.2002 DE 10200492
(43) Veröffentlichungstag der Anmeldung: 09.07.2003
(73) Patentinhaber: DDG Gesellschaft für Verkehrsdaten mbH, 40547 Düsseldorf (DE)
(72) Erfinder: Fastenrath, Ulrich Dr., 41462 Neuss (DE)
(74) Vertreter: Kewitz, Ansgar

(56) Entgegenhaltungen:
- EP-A- 0 884 708
- WO-A-02/059807
- WO-A-02/059808
- DE-A- 19 935 769

## Beschreibung

Eine Grösse von herausragender Bedeutung zur Unterstützung verkehrstelematischer Dienste, insbesondere dynamischer Navigationsdienste, ist die Reisezeit auf den gerichteten Kanten eines Strassennetzes. Erste Versuche, diese Grösse zu messen, basierten auf Messungen der Geschwindigkeit von Fahrzeugen durch stationäre Sensorik und verschiedensten Verfahren zur Schätzung der Reisezeit auf einer definierten Strecke aus den Messungen der Geschwindigkeit an bestimmten Punkten. Aufgrund der damit verbundenen Schwierigkeiten und Qualitätsprobleme wurden diverse Anstrengungen unternommen, Reisezeiten ohne Umwege über Schätzverfahren direkt zu messen. Mindestens die folgenden Verfahren sind dabei zur Anwendung oder testweisen Anwendung gekommen:
1. Floating Car Data:
   Die Reisezeit auf einem durch zwei Wegepunkte definierten Streckenstück lässt sich etwa messen durch Übertragung der Zeitpunkte, zu denen ein Floating Car jene Wegepunkte erreicht.
2. Fahrzeugidentifikation, z. B. durch Kameras:
   Die Reisezeit auf einem durch zwei Messpunkte definierten Streckenstück kann gemessen werden, wenn die verwendete Sensorik in der Lage ist, Fahrzeuge nach Durchfahren des Streckenstücks wiederzuerkennen. Dies kann etwa durch Bildverarbeitungsmethoden (z. B. Wiedererkennen von Nummernschilden) oder durch Korrelation von Fahrzeuggruppen realisiert werden.
3. Zellortung von Mobiltelefonen:
   Durch statistische Analyse der Bewegung einer grossen Anzahl von mobilen Telefonen durch die Zellen eines Funknetzes und Betimmung der zugehörigen Geschwindigkeiten kann der Anteil der Geräte isoliert werden, der wahrscheinlich in Fahrzeugen transportiert wird, und können die entsprechenden Reisezeiten den Kanten eines Verkehrsnetzes zugeordnet werden.
4. Luftbeobachtungen:
   Durch zyklische Auswertung von Satelliten- oder Luftbildern in einem Spektralbereich, der die Erkennung und Wiedererkennung im Folgezyklus von Einzelfahrzeugen oder zumindest Fahrzeuggruppen erlaubt, lassen sich Reisezeiten auf Streckenabschnitten messen, die durch die Reisegeschwindigkeit und den Erfassungszyklus definiert sind.

Alle diese Techniken haben als Messergebnis die "erfahrene Reisezeit", also diejenige Reisezeit, die eines oder mehrere Fahrzeuge tatsächlich benötigt haben, um einen bestimmten Streckenabschnitt zu durchfahren. Von Interesse für einen verkehrstelematischen Dienst ist jedoch die "prädiktive Reisezeit", also diejenige Reisezeit, die Fahrzeuge, welche sich gerade am Beginn eines Streckenabschnittes befinden, voraussichtlich benötigen werden, um diesen Abschnitt zu durchfahren.

Das Problem besteht nun darin, dass die erfahrene Reisezeit sich gerade in den interessantesten Situationen, nämlich genau dann, wenn sich Verkehrsstörungen auf- oder abbauen, von der prädiktiven Reisezeit stark (um einen Faktor 2 oder mehr, abhängig von der Verkehrssituation und der Länge des betrachteten Streckenabschnitts) unterscheiden kann. Damit sind alle oben genannten Verfahren zur Messung der Reisezeit nutzlos, wenn nicht eine den Unterschied zwischen erfahrener und prädiktiver Reisezeit berücksichtigende Korrektur durchgeführt wird.

Der Erfindung lag deshalb die Aufgabe zugrunde, ein Verfahren zur selbstkonsistenten Schätzung von prädiktiven Reisezeiten zu finden, bei dem diese Korrektur Berücksichtigung findet.
Das Verfahren besteht aus den folgenden Schritten:
1. Selektion oder Konstruktion einer Funktion TT(s), welche die erfahrene Reisezeit als Funktion der Tageszeit beschreibt.
   Selektion: Sofern eine historische Datenbasis vorhanden ist, kann daraus eine Funktion TT(s) unter Verwendung von Merkmalen wie dem Wochentag, dem bekannten Verlauf der erfahrenen Reisezeit seit Tagesbeginn, dem Verkehrsfluss an Messorten auf dem oder in der Nähe des betrachteten Streckenabschnitts selektiert werden. Zum Aufbau der Datenbasis und zur Selektion kann dabei z. B. ein in der DE 197 53 034 A1 beschriebenes Verfahren verwendet werden.
   Konstruktion: Ersatzweise, d. h. bei Abwesenheit einer historischen Datenbasis, kann eine Funktion TT(s) konstruiert werden. Im einfachsten Fall ist diese Funktion abschnittsweise konstant oder linear (Fig. 1), wobei das untere (obere) Niveau der Reisezeit *TT'^{<}* (*TT^{>}*) mit der freien Geschwindigkeit (der Restgeschwindigkeit im Stau) *v_{f}* (*vₛ*) und der Länge des betrachteten Streckenabschnitts L zusammenhängt über $T ⁢ {T}^{<} = \frac{L}{{v}_{f}} \left(T⁢{T}^{<}=\frac{L}{{v}_{s}}\right) .$ ( ). Die dimensionslose Steilheit der Flanken ergibt sich durch $σ = \pm \frac{1}{L} ⁢ \left(T⁢{T}^{>}-T⁢{T}^{<}\right) ⁢ {V}_{s} .$, wobei Vₛ die Geschwindigkeit einer Staufront ist, aus der sich ableiten lässt, wie schnell ausgehend vom unteren Reisezeitniveau auf einem Link *TT*^{<} das obere Niveau *TT^{>}* erreicht wird oder umgekehrt.
   Gemischte Verfahren: In vielen Fällen, in denen eine selektierte Funktion TT(s) von aktuellen Messwerten abweicht oder Gründe bekannt sind, die zu Abweichungen führen werden, kann eine selektierte Funktion verändert werden. Auch dazu sind geeignete Verfahren bekannt (z.B. aus der DE 199 35 769 A1).
2. Nachdem ein Messwert ETT(t) für die erfahrene Reisezeit zur Zeit t, ermittelt z. B. durch eines der oben beschriebenen Verfahren, und eine Funktion TT(s) vorliegen, ist nun ein Zeitpunkt sₒ zu finden derart, dass *TT(sₒ)* = *ETT(t)* ist.
   Selbst für ausreichend geglättete Funktionen TT(s) wird es i. A. mehrere Lösungen für sₒ geben. Typischerweise wird es zwei Lösungen geben, eine für die ansteigende und eine für die abfallende Flanke der Reisezeit (Fig. 2). Falls die linksseitige Ableitung der vorzugsweise geglätteten Funktion ETT, ermittelt aus den vorangegangenen Werten mit ETT(t) als letztem, positiv ist, so ist die Lösung auf der ansteigenden Flanke der Funktion TT(s) zu wählen, ansonsten die Lösung auf der abfallenden Flanke.
3. Im dritten Schritt schließlich ist die prädiktive Reisezeit zur Zeit t, PTT(t), zumindest näherungsweise selbstkonsistent zu ermitteln (Fig. 3). Dabei erfüllt die exakte selbstkonsistente Lösung die Gleichung *PTT(t)* = *TT(sₒ* + *PTT(t)),* die allerdings ein numerisches Lösungsverfahren erfordert. Eine einfache Näherung, die in der Praxis bereits eine deutliche Verbesserung gegenüber den vorbekannten Verfahren darstellt, ist aber bereits gegeben durch die Gleichung *PTT(t)* = *TT(sₒ* + *TT(sₒ))*, welche eine direkte Berechnung erlaubt. Weitere Näherungsverfahren für Lösungen von Fixpunktgleichungen sind aus der Mathematik bekannt.

Die so bestimmte prädiktive Reisezeit PTT(t) kann nun Eingang finden in verkehrstelematische Dienste anstelle der gemessenen Grösse ETT(t).

## Patentansprüche

1. Verfahren zur selbstkonsistenten Schätzung von prädiktiven Reisezeiten bei Verwendung von mobilen oder stationären Detektoren zur Messung erfahrener Reisezeiten, **gekennzeichnet durch** die folgenden Verfahrensschritte:
- Definition einer Funktion TT(s), welche die erfahrene Reisezeit als Funktion der Tageszeit beschreibt,
- Ermittlung eines Zeitpunktes sₒ derart, dass gilt $TT ( {s}_{o} ) = ETT \left(t\right)$
wobei ETT(t) der ermittelte Messwert für die Reisezeit zur Zeit t ist,
- zumindest näherungsweise selbstkonsistente Ermittlung der prädiktiven Reisezeit PTT(t) zur Zeit t, wobei die exakte selbstkonsistente Lösung die Gleichung PTT(t) = TT(sₒ + PTT(t)) erfüllt, die ein numerisches Lösungsverfahren erfordert.

2. Verfahren nach Anspruch 1,
**dadurch gekennzeichnet, dass**
- die Funktion TT(s) unter Verwendung von Merkmalen wie dem Wochentag, dem bekannten Verlauf der erfahrenen Reisezeit seit Tagesbeginn, dem Verkehrsfluss an Messorten auf dem oder in der Nähe des betrachteten Streckenabschnitts aus einer vorhandenen historischen Datenbasis selektiert wird,
- falls die linksseitige Ableitung der vorzugsweise geglätteten Funktion ETT, ermittelt aus den vorangegangenen Werten mit ETT(t) als letztem, positiv ist, die Lösung auf der ansteigenden Flanke der Funktion TT(s) zu wählen ist, ansonsten die Lösung auf der abfallenden Flanke.

3. Verfahren nach Anspruch 1
**dadurch gekennzeichnet, dass**
- die Funktion TT(s) konstruiert wird, wobei diese im einfachsten Fall abschnittsweise konstant oder linear ist, wobei das untere (obere) Niveau der Reisezeit *TT*^{<} *(TT*^{>}*)* mit der freien Geschwindigkeit ν*_{f}* (νₛ) und der Länge des betrachteten Streckenabschnitts L zusammenhängt über ${TT}^{<} = \frac{L}{{v}_{f}} \left({TT}^{<}=\frac{L}{{v}_{s}}\right)$ wobei sich die dimensionslose Steilheit der Flanken durch
$σ = \pm \frac{1}{L} ( {TT}^{>} - {TT}^{<} ) {V}_{S}$ ergibt, und wobei Vₛ die Geschwindigkeit einer Staufront ist, aus der sich ableiten lässt, wie schnell ausgehend vom unteren Reisezeitniveau auf einem Link *TT*^{<} das obere Niveau *TT*^{>} erreicht wird oder umgekehrt,
- falls die linksseitige Ableitung der vorzugsweise geglätteten Funktion ETT, ermittelt aus den vorangegangenen Werten mit ETT(t) als letztem, positiv ist, die Lösung auf der ansteigenden Flanke der Funktion TT(s) zu wählen ist, ansonsten die Lösung auf der abfallenden Flanke.

4. Verfahren nach einem der vorangegangenen Ansprüche,
**dadurch gekennzeichnet,**
**dass** eine einfache Näherung durch die Gleichung $PTT \left(t\right) = TT ⁢ \left({s}_{o}+TT\left({s}_{o}\right)\right)$
gegeben ist, welche eine direkte Berechnung erlaubt.

## Claims

1. Method for consistent estimation of predictive travel times for use with mobile or fixed detectors for measuring acquired travel times, **characterized by** the following method steps:
- definition of a function TT(s) which describes the acquired travel time as a function of the time of day,
- determination of a time sₒ in such a way that the following applies $TT ( {s}_{o} ) = ETT ( t ) ,$
where ETT(t) is the measured value which is determined for the travel time at the time t,
- at least approximately consistent determination of the predictive travel time PTT(t) at the time t, wherein the precise consistent solution satisfies the equation PTT(t) = TT(sₒ + PTT(t)) which requires a numerical solution method.

2. Method according to Claim 1, **characterized in that**
- the function TT(s) is selected using features such as the day of the week, the known profile of the acquired travel time since the start of the day, the traffic flow at measurement locations on or in the vicinity of the route section under consideration from an existing historical database,
- if the left-side derivation of the preferably smoothed function ETT, determined from the preceding values with ETT(t) as the last value, is positive, the solution on the rising edge of the function TT(s) is to be selected, and otherwise the solution on the falling edge is to be selected.

3. Method according to Claim 1, **characterized in that**
- the function TT(s) is constructed, wherein said function is, in the simplest case, constant or linear in certain sections, wherein the lower (upper) level of the travel time *TT*^{<}*(TT*^{>}*)* with the free velocity ν_{f}(νₛ) and the length of the route section L under consideration are associated by means of ${TT}^{<} = \frac{L}{{v}_{f}} \left({TT}^{>}=\frac{L}{{v}_{s}}\right) ,$
where the dimensionless steepness of the edges is given by $σ = \pm \frac{1}{L} ( {TT}^{>} - {TT}^{<} ) {V}_{S} ,$
and where Vₛ is the velocity of the front of a traffic jam, from which it is possible to derive how quickly the upper level *TT*^{>} is reached from the lower travel time level at a link *TT*^{<}, or conversely,
- if the left-side derivation of the preferably smoothed function ETT, determined from the preceding values with ETT(t) as the last value, is positive, the solution on the rising edge of the function TT(s) is to be selected, and otherwise the solution on the falling edge is to be selected.

4. Method according to one of the preceding claims, **characterized in that** a simple approximation is given by the equation $PTT \left(t\right) = TT ⁢ \left({s}_{o}+TT\left({s}_{o}\right)\right)$
which permits a direct calculation.

## Revendications

1. Procédé d'estimation consistante en soi-même de durées de trajets prédictives lors de l'utilisation de détecteurs mobiles ou stationnaires destinés à mesurer des durées de trajet données par l'expérience,
**caractérisé par** les étapes suivantes consistant à :
- défini une fonction TT(s) définissant la durée de trajet donnée par l'expérience comme fonction de la durée de la journée,
- établir un moment sₒ pour lequel $PTT \left({s}_{o}\right) = ETT \left(t\right) ,$
ETT(t) étant la valeur mesurée établie pour la durée du trajet au temps t,
- établir de manière consistante en soi-même, au moins approximativement, la durée du trajet prédictive PTT(t) au temps t, la solution exacte consistante en soi-même satisfaisant l'équation PTT(t) = TT(sₒ + PTT(t)), laquelle nécessite un procédé de résolution numérique.

2. Procédé selon la revendication 1,
**caractérisé en ce que**
- la fonction TT(s) est choisie en utilisant des caractéristiques telles que le jour de semaine, le déroulement connu de la durée de trajet donnée par l'expérience depuis le début de la journée, le flux de circulation aux endroits de mesure au niveau de ou près du tronçon considéré à partir d'une base de données historique existante,
- si le membre de gauche de la fonction ETT lissée de préférence, établi à partir des valeurs précédentes avec ETT(t) en dernier est positif, la solution du côté croissant de la fonction TT(s) doit être choisie, sinon la solution du côté décroissant.

3. Procédé selon la revendication 1,
**caractérisé en ce que**
- la fonction TT(s) est construite, celle-ci étant constante ou linéaire par sections dans un cas simple, le niveau inférieur (supérieur) de la durée de trajet TT^{<} (TT^{>}) étant lié à la vitesse libre v_{f} (vₛ) et à la longueur de du tronçon L considéré par ${TT}^{<} = \frac{L}{{v}_{f}} \left({TT}^{>}=\frac{L}{{v}_{s}}\right) ,$ la pente sans dimensions des côtés étant obtenue par $σ = \pm \frac{1}{L} ( {TT}^{>} - {TT}^{<} ) {V}_{S} ,$ Vₛ étant la vitesse d'une ligne de bouchon, à partir de laquelle on peut en déduire à quelle vitesse on atteint le niveau supérieur TT^{>} et inversement à partir du niveau de durée de trajet inférieur sur un lien TT^{<},
- si le membre de gauche de la fonction ETT lissée de préférence, établi à partir des valeurs précédentes avec ETT(t) en dernier est positif, la solution sur les côtés croissants de la fonction TT(s) doit être choisie, sinon la solution sur les côtés décroissants.

4. Procédé selon l'une quelconque des revendications précédentes,
**caractérisé en ce**
**qu'**une approximation simple est donnée par l'équation $PTT \left(t\right) = TT ⁢ \left({s}_{o}+TT\left({s}_{o}\right)\right) ,$
laquelle permet un calcul direct.
